# EUROPÄISCHE PATENTSCHRIFT

(11) **EP 1 415 761 B1**
(45) Veröffentlichungstag und Bekanntmachung des Hinweises auf die Patenterteilung: **15.08.2007**
(21) Anmeldenummer: 03021807.7
(22) Anmeldetag: 26.09.2003
(51) Int. Cl.: B24B 7/22, B24B 7/17, B28B 17/00, B28B 11/12, B65G 49/08

(54) **Vorrichtung zum materialabtragenden Bearbeiten von Bausteinen**
Device for material removal from building blocks
Dispositif pour l'usinage de blocs de construction par enlèvement de matière

(30) Priorität: 28.10.2002 DE 10250272
(43) Veröffentlichungstag der Anmeldung: 06.05.2004
(73) Patentinhaber: Novoceric Transportanlagen GmbH, 97638 Mellrichstadt (DE)
(72) Erfinder: Kohl, Robert, 97640 Stockheim (DE); Wiebel, Jens, 98617 Meiningen (DE)
(74) Vertreter: Böck, Bernhard

(56) Entgegenhaltungen:
- DE-A1- 10 051 253
- DE-U1- 29 611 728
- GB-A- 1 293 655

## Beschreibung

Die Erfindung betrifft eine Vorrichtung zum ein- oder beidseitigen materialabtragenden Bearbeiten von Bausteinen, insbesondere Ziegelsteinen oder Ziegelformlingen, nach dem Oberbegriff des Patentanspruchs 1.

Gattungsgemäße Vorrichtungen finden beispielsweise Verwendung, um gebrannte Ziegelformlinge, das heißt Ziegelsteine oder ungebrannte Ziegelformlinge, auf ein genau vorgegebenes Maß zu schleifen, wobei gleichzeitig eine im Wesentlichen ebene Oberfläche erzielt werden soll. Aus der DE 100 51 253 A1 ist eine gattungsgemäße Vorrichtung bekannt, die eine Fördereinrichtung zum Transport der Bausteine durch die Vorrichtung und eine Bearbeitungsstation mit beidseitig der Fördereinrichtung angeordneten, einander im Wesentlichen gegenüberliegenden Bearbeitungswerkzeugen aufweist. Die Bearbeitungswerkzeuge sind dabei rechtwinklig zur Förderrichtung beziehungsweise zur Bearbeitungsebene zustellbar, wodurch Bausteine unterschiedlicher Breite in der Vorrichtung bearbeitet werden können. Die dort beschriebene Fördereinrichtung wird von jeweils zwei von oben und unten an den Ziegelsteinen zur Anlage bringbaren Förderbändern gebildet, die sich parallel zueinander in Förderrichtung erstrecken. Auch die Förderbänder können quer zur Förderrichtung verstellt werden, um den Abstand zwischen den Förderbändern zu verkleinern beziehungsweise zu vergrößern. Der Abstand zwischen den Förderbändern wird dabei auf die Breite des jeweils zu bearbeitenden Bausteintyps optimiert. Eine Vorrichtung gemäss dem Oberbegriff des Anspruchs 1 ist aus der DE 296 11 728U bekannt.

Nachteilig an den bekannten Vorrichtungen ist es, dass die Flexibilität der Bearbeitbarkeit von unterschiedlich breiten Bausteinen dadurch begrenzt wird, dass eine bestimmte Mindestbreite der Bausteine nicht unterschritten werden kann. Diese Mindestbreite wird im Wesentlichen durch die Breite der nebeneinander angeordneten Förderbänder bestimmt. Denn liegen die nebeneinander angeordneten Förderbänder seitlich aneinander an, so dass im Ergebnis kein Abstand mehr zwischen den beiden nebeneinander angeordneten Förderbändern vorhanden ist, so kann die in der Vorrichtung verarbeitbare Breite der Bausteine nicht mehr weiter verringert werden, da ansonsten die Förderbänder durch die Bearbeitungswerkzeuge beschädigt würden.

Aufgabe der vorliegenden Erfindung ist es deshalb, eine neue Vorrichtung zum Bearbeiten von Bausteinen vorzuschlagen, mit der die Flexibilität bei der Verarbeitung von unterschiedlich breiten Bausteinen weiter erhöht werden kann.

Diese Aufgabe wird durch eine Vorrichtung nach der Lehre des Anspruchs 1 gelöst.

Vorteilhafte Ausführungsformen der Erfindung sind Gegenstand der Unteransprüche.

Ein Vorteil der erfindungsgemäßen Vorrichtung liegt insbesondere darin, dass zumindest eines der Förderelemente, die gemeinsam die Fördereinrichtung bilden, auch vertikal zur Förderrichtung verstellbar gelagert ist. Das heißt, dieses Förderelement kann dann nicht nur, wie bereits aus dem Stand der Technik bekannt, quer zur Förderrichtung verstellt werden, sondern auch nach oben beziehungsweise unten. Durch diese Verstellung vertikal zur Förderrichtung ist es möglich, dieses Förderelement aus dem Kontaktbereich mit dem Baustein, was der normalen Arbeitsposition des Förderelements entspricht, zu entfernen. Das vertikal verstellbar gelagerte Förderelement wird dabei so weit nach oben beziehungsweise unten verstellt, bis ein zumindest geringfügiger vertikaler Versatz zwischen den Förderelementen vorhanden ist, so dass eine weitere horizontale Zustellung der Förderelemente gegeneinander nicht mehr behindert wird. Im Ergebnis ist es dann dadurch möglich, die Bearbeitungswerkzeuge bis zu einer Mindestbreite zuzustellen, die nur noch etwas größer ist als die Breite des breitesten Förderelements, so dass die Flexibilität der Vorrichtung bei der Verarbeitung von Bausteinen unterschiedlicher Breite zusätzlich erhöht wird.

In welcher Art die Förderelemente zum Transport der Bausteine durch die Vorrichtung ausgebildet sind, ist grundsätzlich beliebig. Nach einer bevorzugten Ausführungsform sind die Förderelemente in der Art von umlaufend antreibbaren Förderbändern, insbesondere Zahnriemen, ausgebildet.

In welcher Weise die Verstellung der Förderelemente erfolgt, ist grundsätzlich beliebig. Beispielsweise ist auch eine Handverstellung der Förderelemente denkbar. Ein besonders schneller Wechsel in der Produktion zwischen Bausteinen unterschiedlicher Breite wird jedoch dann ermöglicht, wenn die Förderelemente durch fernsteuerbare Antriebseinrichtungen verstellt werden können.

Eine Ausführungsform einer erfindungsgemäßen Vorrichtung ist in den Zeichnungen schematisch dargestellt und wird nachfolgend beispielhaft erläutert.

Es zeigen:
- **Fig. 1**: eine Vorrichtung beim Bearbeiten von Bausteinen großer Breite im Querschnitt quer zur Förderrichtung;
- **Fig. 2**: die Vorrichtung gemäß Fig. 1 beim Bearbeiten von Bausteinen mittlerer Breite im Querschnitt quer zur Förderrichtung;
- **Fig. 3**: die Vorrichtung gemäß Fig. 1 beim Bearbeiten von Bausteinen kleiner Breite im Querschnitt quer zur Förderrichtung.

Die in **Fig. 1** dargestellte Vorrichtung 01 zum beidseitigen materialabtragenden Bearbeiten von Bausteinen 02 weist zwei Bearbeitungsstationen 03 und 04 mit jeweils einem Antriebsmotor 05 beziehungsweise 06 und jeweils einer von den Antriebsmotoren 05 und 06 angetriebenen Schleifscheibe 07 beziehungsweise 08 auf. Zur Bearbeitung der Bausteine 02 werden die Schleifscheiben 07 beziehungsweise 08 entsprechend dem gewünschten Breitenmaß quer zur Förderrichtung aufeinander zugestellt, so dass die Bausteine 02 durch den Kontakt mit den Schleifscheiben 07 beziehungsweise 08 an den Seiten plan auf Maß geschliffen werden.

Um die Bausteine 02 in Förderrichtung zwischen den Arbeitsstationen 03 und 04 hindurch fördern zu können, ist eine Fördereinrichtung vorgesehen, die aus zwei oberen Förderbändern 09 und 10 und zwei unteren Förderbändern 11 und 12 gebildet ist. Die Förderbänder 09 bis 12 werden durch nicht dargestellte Antriebseinrichtungen umlaufend angetrieben und kommen mit ihrer unteren beziehungsweise oberen Seite von oben beziehungsweise unten an den Bausteinen 02 zur Anlage. Durch Reibschluss wird die Förderbewegung der Förderbänder 09 bis 12 auf die Bausteine 02 übertragen, so dass diese in Förderrichtung zwischen den Arbeitsstationen 03 und 04 hindurch gefördert werden. Die beiden oberen Förderbänder 09 und 10 sind etwas breiter als die beiden unteren Förderbänder 11 und 12. In der dargestellten Ausführungsform sind die oberen Förderbänder 09 und 10 jeweils circa 60 mm breit, wohingegen die unteren Förderbänder 11 und 12 jeweils circa 50 mm breit sind.

In **Fig. 2** ist die Vorrichtung 01 bei der Bearbeitung von Bausteinen 13 dargestellt, wobei die Breite der Bausteine 13 geringer ist als die Breite der Bausteine 02. Um die Bausteine 13 in der Vorrichtung 01 bearbeiten zu können, werden zunächst die unteren Förderbänder 11 und 12 soweit quer zur Förderrichtung zusammengefahren, bis sie mit den Seitenkanten der Bausteine 13 fluchten. Die beiden oberen Förderbänder 09 und 10 werden quer zur Förderrichtung so weit zusammengefahren, bis sie seitlich aneinander zur Anlage kommen. Danach werden die beiden Arbeitsstationen 03 und 04 so weit quer zur Förderrichtung zusammengefahren, bis das gewünschte Breitenmaß bei der Bearbeitung der Bausteine 13 eingestellt ist. Man erkennt, dass die beiden Außenkanten der Förderbänder 09 und 10 bei der in **Fig. 2** dargestellten Einstellung nur noch wenig Abstand zu der von den Schleifscheiben 07 und 08 gebildeten Bearbeitungsebene aufweisen, so dass bei nebeneinander angeordneten Förderbändern 09 und 10 eine weitere Zustellung der beiden Arbeitsstationen 03 und 04 zur Verarbeitung noch schmalerer Bausteine nicht mehr möglich ist.

Um in der Vorrichtung 01 auch noch Bausteine 14 verarbeiten zu können, die noch schmaler als die Bausteine 13 sind, wird dazu, wie in **Fig. 3** dargestellt, das Förderband 10 vertikal nach oben verfahren und wird dadurch aus dem Kontaktbereich des Bausteins 14 so weit entfernt, bis ein vertikaler Versatz 15 zwischen der Unterkante des Förderbandes 10 und der Oberkante des Förderbandes 09 vorhanden ist. Durch entsprechende horizontale Verstellung des Förderbandes 10 ist es dann möglich, die Förderbänder 09 und 10 miteinander fluchtend übereinander anzuordnen. Die beiden unteren Förderbänder 11 und 12 werden so weit horizontal verfahren, bis sie aneinander zur Anlage kommen. Durch diese Einstellung ist es möglich, die beiden Arbeitsstationen noch weiter zusammenzufahren und dadurch Bausteine 14 bearbeiten zu können, deren Breite lediglich geringfügig größer sein muss als die Summe der Breite der beiden unteren Förderbänder 11 und 12.

Eine weitere Verringerung der Bearbeitungsbreite zwischen den beiden Arbeitsstationen 03 und 04 wäre dann noch möglich, wenn auch eines der beiden unteren Förderbänder 11 und 12 vertikal nach unten verfahren wird, so dass im Ergebnis alle vier Förderbänder 09 bis 12 miteinander fluchtend übereinander angeordnet werden könnten. In diesem Fall wäre die Mindestbreite der zu verarbeitenden Bausteine nur noch durch die Breite des breitesten Förderbandes, im vorliegenden Falle also des Förderbandes 09, begrenzt.

## Patentansprüche

1. Vorrichtung (01) zum ein- oder beidseitigen materialabtragenden Bearbeiten von Bausteinen (02, 13, 14), insbesondere Ziegelsteinen oder Ziegelformlingen, mit einer Fördereinrichtung (09, 10, 11, 12) zum Transport der Bausteine (02, 13, 14) durch die Vorrichtung (01), mindestens einer Bearbeitungsstation (03, 04) mit einseitig oder beidseitig neben der Fördereinrichtung angeordneten Bearbeitungswerkzeugen (07, 08), wobei die Bearbeitungswerkzeuge (07, 08) im Wesentlichen rechtwinklig zur Förderrichtung zustellbar sind, wobei die Fördereinrichtung (09, 10, 11, 12) aus zumindest zwei Förderelementen (09, 10, 11, 12) gebildet ist, die sich nebeneinander parallel zueinander in Förderrichtung erstrecken und von unten und/oder oben an den Bausteinen (02, 13, 14) kraftübertragend zur Anlage bringbar sind,
**dadurch gekennzeichnet,**
**dass** zumindest ein Förderelement (10) vertikal zur Förderrichtung verstellbar gelagert ist, wobei ein zumindest geringfügiger vertikaler Versatz (15) zwischen den Förderelementen (09, 10) einstellbar ist.

2. Vorrichtung nach Anspruch 1,
**dadurch gekennzeichnet,**
**dass** zumindest ein Förderelement (09, 10, 11, 12) horizontal zur Förderrichtung verstellbar gelagert ist.

3. Vorrichtung nach Anspruch 1 oder 2,
**dadurch gekennzeichnet,**
**dass** die Förderelemente (09, 10, 11, 12) in der Art von umlaufend antreibbaren Förderbändern, insbesondere Zahnriemen, ausgebildet sind.

4. Vorrichtung nach Anspruch 3,
**dadurch gekennzeichnet,**
**dass** an der Vorrichtung (01) zwei obere Förderbänder (09, 10) und zwei untere Förderbänder (11, 12) vorgesehen sind.

5. Vorrichtung nach Anspruch 4,
**dadurch gekennzeichnet,**
**dass** die beiden oberen Förderbänder (09, 10) breiter als die beiden unteren Förderbänder (11, 12) ausgebildet sind, wobei das eine obere Förderband (10) vertikal nach oben verstellbar gelagert ist und aus dem Kontaktbereich mit den Bausteinen (14) heraus verstellt werden kann.

6. Vorrichtung nach Anspruch 5,
**dadurch gekennzeichnet,**
**dass** das vertikal nach oben verstellbar gelagerte Förderband (10) auch horizontal zur Förderrichtung verstellbar gelagert ist und durch geeignete Verstellung mit dem zweiten oberen Förderband (09) fluchtend oberhalb des zweiten oberen Förderbandes (09) anordenbar ist.

7. Vorrichtung nach Anspruch 5 oder 6,
**dadurch gekennzeichnet,**
**dass** die oberen Förderbänder (09, 10) eine Breite von circa 60 mm aufweisen.

8. Vorrichtung nach einem der Ansprüche 5 bis 7,
**dadurch gekennzeichnet,**
**dass** die unteren Förderbänder (11, 12) eine Breite von circa 50 mm aufweisen.

9. Vorrichtung nach einem der Ansprüche 1 bis 8,
**dadurch gekennzeichnet,**
**dass** zur Verstellung der Förderelemente (09, 10, 11, 12) quer zur Förderrichtung und/oder nach oben bzw. unten fernsteuerbare Antriebseinrichtungen vorgesehen sind.

## Claims

1. A device (01) for processing building blocks (02, 13, 14), particularly bricks or brick blanks, in such manner as to remove material from one or both sides thereof, with a conveyor means (09, 10, 11, 12) for transporting the blocks (02, 13, 14) through the device (01), at least one processing station (03, 04) with processing tools (07, 08) disposed on one or both sides adjacent to the conveyor means, wherein the processing tools (07, 08) can be applied essentially perpendicularly to the direction of feed, wherein the conveyor means (09, 10, 11, 12) is constructed from at least two conveyor elements (09, 10, 11, 12) that extend side by side and parallel with one another in the direction of feed, and are movable against the building blocks (02, 13, 14) from below and/or above so as to transfer force,
**characterized in that**
at least one conveyor element (10) is supported so as to be movable vertically with respect to the direction of feed, wherein an at least minor vertical offset (15) can be set between the conveyor elements (09, 10).

2. The device in accordance with claim 1,
**characterized in that**
at least one conveyor element (09, 10, 11, 12) is supported so as to be displaceable horizontally with respect to the direction of feed.

3. The device in accordance with claim 1 or 2,
**characterized in that**
the conveyor elements (09, 10, 11, 12) are constructed as conveyor belts that are drivable in a circulating manner, particularly toothed belts.

4. The device in accordance with claim 3,
**characterized in that**
two upper conveyor belts (09, 10) and two lower conveyor belts (11, 12) are provided on the device (01).

5. The device in accordance with claim 4,
**characterized in that**
the two upper conveyor belts (09, 10) are wider than the two lower conveyor belts (11, 12), wherein the one upper conveyor belt (10) is supported so as to be displaceable upwards and can be displaced out of the area of contact with the building blocks (14).

6. The device in accordance with claim 5,
**characterized in that**
the conveyor belt (10) that is displaceable vertically upwards is also supported so as to be displaceable horizontally with respect to the direction of feed, and can be arranged by suitable displacement so that it is flush with the second upper conveyor belt (09) above the second upper conveyor belt (09).

7. The device in accordance with claim 5 or 6,
**characterized in that**
the upper conveyor belts (09, 10) have a width of approximately 60 mm.

8. The device in accordance with any of claims 5 to 7,
**characterized in that**
the lower conveyor belts (11, 12) have a width of approximately 50 mm.

9. The device in accordance with any of claims 1 to 8,
**characterized in that**
remote controllable drive mechanisms are provided to assure the displacement of the conveyor elements (09, 10, 11, 12) transversely to the direction of feed and/or upwards and downwards.

## Revendications

1. Dispositif (01) pour l'usinage de blocs de construction (02, 13, 14) par enlèvement de matière d'un côté ou des deux côtés, notamment de briques ou de briques crues, avec une installation de transport (09, 10, 11, 12) pour le transport des blocs de construction (02, 13, 14) à travers le dispositif (01), au moins un poste d'usinage (03, 04) avec des outils d'usinage (07, 08) disposés d'un côté ou des deux côtés de l'installation de transport, les outils d'usinage (07, 08) pouvant être positionnés sensiblement à angles droits par rapport au sens de transport, l'installation de transport (09, 10, 11, 12) étant constituée d'au moins deux éléments de transport (09, 10, 11, 12) qui s'étendent l'un à côté de l'autre parallèlement l'un à l'autre dans le sens de transport et qui peuvent être amenés en appui par transmission de force sur les blocs de construction (02, 13, 14) par dessous et/ou par-dessus,
**caractérisé en ce que**
au moins un élément de transport (10) est logé de manière déplaçable verticalement par rapport au sens de transport, un déport (15) vertical au moins minime pouvant être ajusté entre les éléments de transport (09, 10).

2. Dispositif selon la revendication 1,
**caractérisé en ce que**
au moins un élément de transport (09, 10, 11, 12) est logé de manière déplaçable horizontalement par rapport au sens de transport.

3. Dispositif selon la revendication 1 ou 2,
**caractérisé en ce que**
les éléments de transport (09, 10, 11, 12) sont configurés à la manière de bandes transporteuses à entraînement circulaire, en particulier de courroies dentées.

4. Dispositif selon la revendication 3,
**caractérisé en ce que**
deux bandes transporteuses supérieures (09, 10) et deux bandes transporteuses inférieures (11, 12) sont prévues sur le dispositif (01).

5. Dispositif selon la revendication 4,
**caractérisé en ce que**
les deux bandes transporteuses supérieures (09, 10) sont plus larges que les deux bandes transporteuses inférieures (11, 12), une bande transporteuse supérieure (10) étant logée de manière déplaçable verticalement vers le haut et pouvant être déplacée hors de la zone de contact avec les blocs de construction (14).

6. Dispositif selon la revendication 5,
**caractérisé en ce que**
la bande transporteuse (10) logée de manière déplaçable verticalement vers le haut est également logée de manière déplaçable horizontalement par rapport au sens de transport et peut être alignée sur la deuxième bande transporteuse (09) au-dessus de la deuxième bande transporteuse (09) à l'aide d'un déplacement approprié.

7. Dispositif selon la revendication 5 ou 6,
**caractérisé en ce que**
les bandes transporteuses supérieures (09, 10) ont une largeur d'environ 60 mm.

8. Dispositif selon l'une quelconque des revendications 5 à 7,
**caractérisé en ce que**
les bandes transporteuses inférieures (11, 12) ont une largeur d'environ 50 mm.

9. Dispositif selon l'une quelconque des revendications 1 à 8,
**caractérisé en ce que**
il est prévu des dispositifs d'entraînement commandés à distance pour le déplacement des éléments de transport (09, 10, 11, 12) perpendiculairement au sens de transport et/ou vers le haut ou vers le bas.
